# EUROPÄISCHE PATENTSCHRIFT

(11) **EP 0 871 388 B1**
(45) Veröffentlichungstag und Bekanntmachung des Hinweises auf die Patenterteilung: **11.10.2000**
(21) Anmeldenummer: 96942370.6
(22) Anmeldetag: 06.12.1996
(51) Int. Cl.: A47G 33/12

(54) **KLEMMVORRICHTUNG FÜR CHRISTBAUMSTÄNDER**
CLAMPING DEVICE FOR CHRISTMAS TREE STANDS
DISPOSITIF DE SERRAGE POUR SUPPORTS D'ARBRE DE NOEL

(30) Priorität: 06.12.1995 DE 19545471
(43) Veröffentlichungstag der Anmeldung: 21.10.1998
(73) Patentinhaber: Krinner, Klaus, 94342 Strasskirchen (DE)
(72) Erfinder: Hardt, Rainer, 56206 Hilgert (DE); Schaaf, Balthasar, 56203 Höhr-Grenzhausen (DE); Schaaf, Johann, 56206 Hilgert (DE)
(74) Vertreter: Leske, Thomas, Dr.
(86) Internationale Anmeldenummer: EP9605465
(87) Internationale Veröffentlichungsnummer: WO9720487

(56) Entgegenhaltungen:
- WO-A-89/03004
- DE-U- 29 502 365
- US-A- 2 242 270

## Beschreibung

Die Erfindung bezieht sich auf ein Verfahren zum Festklemmen eines Stammes, insbesondere des Stammes eines Christbaumes, in einer Aufnahmeöffnung eines Ständers mittels in die Aufnahmeöffnung bewegbaren Spannbacken, bei dem die Spannbacken mittels eines in zwei entgegengesetzten Richtungen bewegbaren Verschlusses zunächst aus der Aufnahmeöffnung herausbewegt und nach dem Einsetzen des Stammes in die Aufnahmeöffnung klemmend an dem Stamm zum Anliegen gebracht werden sowie auf eine Vorrichtung zur Durchführung dieses Verfahrens.

Zum Aufstellen von Christbäumen sind als Ständer bezeichnete Vorrichtungen bekannt, die aus einem gehäuse- oder rahmenartigen Tragkörper bestehen, der eine Aufnahmeöffnung aufweist, in die der untere Bereich des Stammes des Christbaumes eingesteckt werden kann. Da der Querschnitt der Stämme von Christbäumen unterschiedlich ist und die Christbäume mit ihrem Stamm in einer senkrechten Lage ausgerichtet werden müssen, ist die Öffnung des Trägkorpers immer größer als der maximale Querschnitt des Stammes ausgebildet. Um nun den Stamm in dieser Aufnahmeöffnung zu sichern bzw. festzuspannen, sind die unterschiedlichsten Vorrichtungen bekannt geworden.

Aus der DE-OS 36 06 778 ist ein Christbaumständer bekannt, bei dem durch eine Drehbewegung rollenförmige Halteelemente an den Stamm gedrückt werden. Ein individuelles Anpassen dieser Halteelement an die Form des Stammes ist nicht möglich. Da die Stämme von Christbäumen seilen gerade und gleichmäßig rund sind, kann ein Ausrichten des Stammes nur durch mechanische Bearbeitung oder Zulagen erfolgen. Um die Drehbewegung ausführen zu können, muß der Christbaumständer am Boden fixiert werden, damit er sich nicht mitdreht. Eine Sicherung gegen selbsttätiges Öffnen ist nicht vorgesehen.

Die DE-AS 28 14 830 offenbart einen Ständer, der auch zur Aufnahme von Christbäumen geeignet ist. Bei diesem Ständer wird die Haltekraft ausschließlich durch starke Federn aufgebracht. Das Öffnen erfolgt über einen Hebel am Boden der den Stamm aufnehmenden Hülse, was ausschließt, daß diese Hülse gleichzeitig als Wasserbehälter genutzt werden kann.

In dem DE-GM 94 18 485 ist ein Christbaumständer beschrieben und dargestellt, bei dem mehrere Halteelemente mittels einer Stange mit Verzahnung und einem daran angreifende Hebel mit Gesperre gegen den Stamm bewegt werden. Bei Stämmen mit verhältnismäßig kleinem Querschnitt sind mehrere Hubbewegungen des Hebels erforderlich, bis die Klemmstellung erreicht wird.

Die DE-OS 39 32 473 offenbart schließlich einen Christbaumständer, bei dem durch Verkürzen einer Seilschlinge mehrere Halteelemente an den Stamm herangeführt werden. Dabei wird die Haltekraft erst dann wirksam, wenn alle Halteelemente am Stamm anliegen. Über einen Fußhebel wird das Seil gespannt, so daß immer mehrere Hübe erforderlich sind, bis alle Halteelemente am Stamm anliegen. Das als eingentliches Spannelement dienende Seil wird durch einen Rastklinkmechanismus in seiner Haltestellung fixiert. Für das Lösen ist ein zusätzlicher Hebel erforderlich. Das als Spannelement dienende Seil kann beim Öffnen der Halteelemente keine Kräfte übertragen. Deshalb sind für die Rückbewegung der Halteelemente besondere Federn vorgesehen, deren Kraft so bemessen sein muß, daß sie eventuell in den Stamm eingedrungene Halteelemente herausziehen und auch die Reibung des Seiles überwinden können. Dies kann dazu führen, daß beim Lösen der Halteelemente besondere Werkzeuge erforderlich sind.

Auch die PCT-Veröffentlichung WO 89/03 004 offenbart einen Christbaumständer, der drei auf einem Ring um die durch den Ring gebildete Aufnahmeöffnung für den Stamm des Christbaumes verteilt angeordneten und für ein Festklemmen des Stammes in die Aufnahmeöffnung bewegbare Spannbacken aufweist. Diese Spannbacken werden dabei von einem als Ring ausgebildeten Verschluß entweder in die Offenstellung oder die Spannstellung bewegt, wobei die Spannbacken in der Spannstellung mit der erforderlichen Klemmkraft durch den Verschluß an dem Stamm anliegen. Bei einer solchen Vorrichtung wird es als nachteilig angesehen, daß die gesamte Bewegung der Spannbacken ausschließlich über den Verschluß erreicht wird. Dies bedeutet, daß der Verschluß, in Abhängigkeit vom Stammdurchmesser, unterschiedlich große Bewegungen ausführt. Darüber hinaus lassen die ausschließlich durch den Verschluß bewegbaren Spannbacken kein eventuell erforderliches Ausrichten des Stammes zu.

Das der Erfindung zugrunde liegende Problem besteht darin, ein Verfahren zum Festklemmen eines Stammes zu schaffen, bei welchem vor dem eigentlichen Festklemmen des Stammes ein Anlagen der Spannbacken an den Stamm erfolgt. Darüber hinaus soll sichergestellt sein, daß die Klemmung leicht gelöst bzw. aufgehoben werden kann.

Gelöst wird dieses Problem erfindungsgemäß durch ein Verfahren gemäß Anspruch 1 beziehungsweise durch eine Vorrichtung gemäß Anspruch 4.

Durch ein derartiges Verfahren werden die Spannbacken für eine Klemmbewegung zunächst durch die Kraft der elastischen Elemente an dem Stamm zum Anliegen gebracht. Erst dann wird über den Verschluß die eingentliche Klemmbewegung eingeleitet. Der dafür erforderliche Hub ist verhältnismäßig gering. Auch der Weg des Verschlusses für das Lösen der Klemmung und damit für eine Freigabe der Aufnahmeöffnung ist verhältnismäßig gering. Auch ein besonders fest eingespannter Stamm läßt sich leicht und sicher lösen.

Weitere Merkmale eines Verfahrens gemäß der Erfindung sowie einer Vorrichtung zur Durchführung des Verfahrens sind in den Ansprüchen 2 bis 9 offenbart.

Die Erfindung wird nachfolgend anhand eines in einer Zeichnung in vereinfachter Weise dargestellten Ausführungsbeispieles näher erlautert. Dabei zeigen
- Fig. 1: eine Draufsicht auf eine Vorrichtung gemäß der Erfindung in ihrer gelösten Stellung,
- Fig. 2: die Vorrichtung der Fig. 1 in ihrer Klemmstellung,
- Fig. 3: die Anordnung der Vorrichtung der Fig. 1 und 2 in einem Ständer und
- Fig. 4: eine Draufsicht auf die Ausgestaltung eines Stellantriebes.

In den Fig. 1 bis 4 der Zeichnung ist eine Vorrichtung zum Festklemmen eines nur angedeuteten Stammes eines Christbaumes gezeigt, die zunächst auf einer Grundplatte 1 mit einer kreisförmigen Außenkontur besteht. In diese Grundplatte 1 ist eine Aufnahmeöffnung 2 eingearbeitet, die ebenfalls kreisförmigen Querschnitt besitzt. Die Grundplatte 1 ist auf einem topfartigen Gefäß 4 (Fig. 3) angeordnet, dessen Boden mit einer Zentrierspitze 3 versehen ist und zur Aufnahme von Wasser verwendet werden kann.

Auf der Grundplatte 1 sind im dargestellten Ausführungsbeispiel drei Bolzen 6 angeordnet, die senkrecht zur Fläche der Grundplatte 1 verlaufen und die jeweils eine Spannbacke 5 schwenkbar aufnehmen. An jeder Spannbacke 5 ist das eine Ende einer Feder 7 angeschlossen, deren anderes Ende auf der Grundplatte 1 gesichert ist. Dabei greifen die Federn 7 bei dem dargestellten Ausführungsbeispiel so an den Spannbacken 5 an, daß dieselben bestrebt sind, sich entgegen dem Uhrzeigersinn auf den Bolzen 6 zu drehen. Dies bedeutet, daß die Spannbacken 5 immer wieder versuchen, eine Lage möglichst weit innerhalb der Aufnahmeöffnung 2 einzunehmen, wie dies in der Fig. 2 zu erkennen ist.

An ihren in die Aufnahmeöffnung 2 ragenden Enden sind die Spannbacken 5 mit einer Riffelung oder Verzahnung versehen, die an der Außenfläche des nur angedeuteten Stammes über die Federn 7 zum Anliegen bringbar sind. An ihren anderen Enden weisen die Spannbacken 5 eine auf einem Kreisbogen verlaufende Verzahnung 11 auf.

Der Grundplatte 1 ist nun ein Verschlußring 9 zugeordnet, auf dem sich im dargestellten Ausführungsbeispiel insgesamt drei Mitnehmer 8 und drei Sperrklinken 10 befinden, von denen jeweils ein Mitnehmer 8 und eine Sperrklinke 10 einer Spannbacke 5 zugeordnet sind. Die Mitnehmer 8 dienen jeweils für eine Öffnungsbewegung der Spannbacken 5, während die Sperrklinken 10 für deren Festklemmbewegung zuständig sind. Durch eine entsprechende Drehbewegung des Verschlußringes 9 kommen entweder die Mitnehmer 8 oder die Sperrklinken 10 an einer Spannbacke 5 zur Anlage bzw. zur Wirkung. Gemäß der Darstellung der Fig. 1 wurde der Verschlußring 9 im Uhrzeigersinn gedreht, so daß jetzt an allen drei Spannbacken 5 ein Mitnehmer 8 anliegt, der die Spannbacken 5 in ihre geöffnete Lage bewegt hat. Sobald der in den Fig. 2 und 3 angedeutete Stamm in die Aufnahmeöffnung 2 eingesteckt wurde, wird der Verschlußring 9 entgegen dem Uhrzeigersinn gedreht. Damit werden die in der Fig. 1 an den Spannbacken 5 anliegenden Mitnehmer 8 entfernt und die Spannbacken 5 können durch ihre Federn 7 so geschwenkt werden, daß sie mit ihrer Riffelung bzw. Verzahnung am Stamm anliegen (Fig. 2). Bei einer weiteren Drehbewegung des Verschlußringes 9 entgegen dem Uhrzeigersinn greifen nun die Sperrklinken 10 in die Verzahnung 11 der Spannbacken 5 ein, was zu einem Festklemmen bzw. Festspannen des eingesetzten Stammes führt.

Für die Bewegung des Verschlußringes 9 ist demselben ein Stellantrieb 12 bis 15 zugeordnet. Dieser Stellantrieb 12 bis 15 besteht zunächst aus einem Bolzen 15, der an der Unterseite des Verschlußringes 9 angeordnet ist. Dieser Bolzen 15 greift in einen spiralförmig verlaufenden Führungsschlitz 14 einer Trommel 13 ein, die ortsfest gelagert ist und die durch einen Hebel 12 gedreht werden kann. Durch entsprechendes Schwenken des Hebels 12 kann nun die Trommel 13 und damit gleichzeitig auch der Verschlußring 9 in die entsprechende Richtung gedreht werden. Bei einer Verschwenkung des Hebels 12 aus der in Fig. 3 gezeigten Lage nach unten wird die Trommel 13 und damit der Verschlußring 9 so gedreht, daß die Spannbacken 5 den angedeuteten Stamm festspannen bzw. festklemmen. Wird dieser Hebel 12 jedoch angehoben, kehren die Spannbacken 5 in ihre Ausgangslage gemäß Fig. 1 zurück. Bedarfsweise kann der Hebel 12 lose in die Trommel 13 eingesteckt sein, so daß er zur Sicherung gegen eine unbeabsichtigte Auflösung der Klemmung entfernt werden kann. Gemäß der Darstellung in Fig. 3 ist die beschriebene Vorrichtung zusammen mit dem Gefäß 4 und dem Stellantrieb 12 bis 15 in einem Gehäuse 16 untergebracht, welches einen Schlitz 17 aufweist, durch den der Hebel 12 nach außen geführt ist.

In Abänderung des erläuterten Ausführungsbeispieles ist es möglich, die Spannbacken 5 durch Reibung zu verschwenken. Dabei ist der Verschlußring 9 aus zwei Ringen gebildet, die das entsprechende Ende der Spannbacken 5 zwischen sich einschließen. Bedarfsweise können die zusammenwirkenden Angriffsflächen der Spannbacken 5 und des Verschlußringes 9 mit einer Beschichtung zur Vergrößerung der Reibung versehen sein. Ferner ist es möglich, die Spannbacken 5 radial anstellbar auf der Grundplatte 1 anzuordnen. Der erläuterte Stellantrieb für die Bewegung der Spannbacken 5 kann auch in anderer Weise ausgebildet sein.

## Patentansprüche

1. Verfahren zum Festklemmen des Stammes eines Christbaumes oder dergleichen in einer Aufnahmeöffnung (2) einer Grundplatte (1) eines Ständers mittels mindestens drei verteilt um die Aufnahmeöffnung (2) angeordneten ders mittels mindestens drei um die Aufnahmeöffnung (2) angeordneten Spannbacken (5), welche zunächst durch Bewegen eines Verschlusses (9) in einer ersten Richtung aus der Aufnahmeöffnung (2) bewegt werden und nach Einsetzen des Stammes durch ein Bewegen des Verschlusses (9) in einer entgegengesetzten zweiten Richtung für eine Bewegung in die Aufnahmeöffnung (2) freigegeben werden und anschließend durch gespannte elastische Elemente (7) zum Anliegen am Stamm gebracht werden und durch ein weiteres Bewegen des Verschlusses (9) in der zweiten Richtung den Stamm festklemmen.

2. Verfahren nach Anspruch 1,
dadurch gekennzeichnet,
daß die Bewegung des Verschlusses durch Mitnehmer (8) und Sperrklinken (10) auf die Spannbacken (5) übertragen wird.

3. Verfahren nach Anspruch 1,
dadurch gekennzeichnet,
daß die Bewegung des Verschlusses durch Reibung auf die Spannbacken (5) übertragen wird.

4. Vorrichtung zur Durchführung des Verfahrens nach mindestens einem der Ansprüche 1 bis 3, bestehend aus einem Ständer mit mindestens drei auf einer Grundplatte (1) verteilt um eine Aufnahmeöffnung (2) für einen Stamm angeordneten bewegbaren Spannbacken (5), einem der Grundplatte (1) zugeordneten Verschluß, zur Bewegung in einer ersten Richtung, um die Spannbacken (5) aus der Aufnahmeöffnung (2) zu bewegen, und zur Bewegung in einer entgegengesetzten zweiten Richtung, um die Spannbacken (5) in die Aufnahmeöffnung (2) zu bewegen und um den Stamm festzuklemmen,
dadurch gekennzeichnet, daß der Verschluß (9) Mitnehmer (8) und Sperrklinken (10) aufweist, welche nur in vorgegebenen Stellungen mit den Spannbacken (5) zusammenwirken, die Spannbacken (5) eine Verzahnung (11) für die Sperrklinken (10) besitzen und den Spannbacken (5) elastische, die Spannbacken (5) zum Anliegen am Stamm bringende Elemente zugeordnet sind.

5. Vorrichtung nach Anspruch 4,
dadurch gekennzeichnet,
daß die Spannbacken (5) um jeweils eine Achse (6) schwenkbar auf der Grundplatte (1) angeordnet sind.

6. Vorrichtung nach Anspruch 4,
dadurch gekennzeichnet,
daß die Spannbacken (5) radial verschiebbar auf der Grundplatte (1) angeordnet sind.

7. Vorrichtung nach mindestens einem der Ansprüche 4 bis 6,
dadurch gekennzeichnet, daß die elastischen Elemente als Federn (7) ausgebildet sind.

8. Vorrichtung nach mindestens einem der Ansprüche 4 bis 7,
dadurch gekennzeichnet,
daß dem Verschluß ein Stellantrieb (12 bis 15) zugeordnet ist.

9. Vorrichtung nach mindestens einem der Ansprüche 4 bis 8,
dadurch gekennzeichnet,
daß der Verschluß durch einen drehbaren Verschlußring (9) gebildet ist.

## Claims

1. Method of clamping the trunk of a Christmas tree or the like in a receiver opening (2) of a base plate (1) of a stand by means of at least three clamping jaws (5) distributed around the receiver opening (2), said clamping jaws initially being displaced out of the receiver opening (2) by moving a locking means (9) in a first direction and, after insertion of the trunk, being released by moving the locking means (9) in an opposite second direction to produce a displacement into the receiver opening (2), and subsequently being brought to abut against the trunk by tensioned resilient elements (7) and clamping the trunk by a further movement of the locking means (9) in the second direction.

2. Method according to claim 1, characterised in that the movement of the locking means is transferred to the clamping jaws (5) by entrainment means (8) and lock pawls (10).

3. Method according to claim 1, characterised in that the movement of the locking means is transferred to the clamping jaws (5) by friction.

4. Apparatus for carrying out the method according to at least one of claims 1 to 3, comprising a stand having at least three displaceable clamping jaws (5) disposed on a base plate (1) and distributed around a receiver opening (2) for a trunk, a locking means associated with the base plate (1) for movement in a first direction, in order to displace the clamping jaws (5) out of the receiver opening (2) and for movement in an opposite second direction, in order to displace the clamping jaws (5) into the receiver opening (2) and to clamp the trunk, characterised in that the locking means (9) has entrainment means (8) and lock pawls (10), which only co-operate with the clamping jaws (5) in predetermined positions, the clamping jaws (5) have a toothing (11) for the lock pawls (10), and resilient elements are associated with the clamping jaws (5) and bring the clamping jaws (5) to abut against the trunk.

5. Apparatus according to claim 4, characterised in that the clamping jaws (5) are each disposed so as to be pivotable on the base plate (1) about a pin (6).

6. Apparatus according to claim 4, characterised in that the clamping jaws (5) are radially displaceably disposed on the base plate (1).

7. Apparatus according to at least one of claims 4 to 6, characterised in that the resilient elements are configured as springs (7).

8. Apparatus according to at least one of claims 4 to 7, characterised in that a positioning drive (12 to 15) is associated with the locking means.

9. Apparatus according to at least one of claims 4 to 8, characterised in that the locking means is formed by a rotatable locking ring (9).

## Revendications

1. Procédé pour serrer le tronc d'un arbre de Noël ou un élément analogue dans une ouverture de logement (2) d'une plaque de base (1) d'un support au moyen de trois mâchoires de serrage (5) qui sont agencées de manière répartie autour de l'ouverture de logement (2), qui sont d'abord déplacées par un mouvement d'une fermeture (9) dans une première direction hors de l'ouverture de logement (2), qui sont libérées, après le placement du tronc, par un mouvement de la fermeture (9) dans une deuxième direction opposée pour un déplacement dans l'ouverture de logement (2), qui sont ensuite amenées à s'appuyer contre le tronc par des éléments élastiques tendus (7) et qui serrent le tronc par un nouveau mouvement de la fermeture (9) dans la deuxième direction.

2. Procédé selon la revendication 1, caractérisé en ce que le mouvement de la fermeture est transmis aux mâchoires de serrage (5) par des tocs d'entraînement (8) et par des cliquets d'arrêt (10).

3. Procédé selon la revendication 1, caractérisé en ce que le mouvement de la fermeture est transmis par frottement sur les mâchoires de serrage (5).

4. Dispositif pour la mise en oeuvre du procédé selon au moins l'une des revendications 1 à 3, constitué d'un support ayant au moins trois mâchoires de serrage (5) agencées sur une plaque de base (1) de manière répartie autour d'une ouverture de logement (2) destinée à un tronc, d'une fermeture qui est associée à la plaque de base (1) et qui est à déplacer dans une première direction pour déplacer les mâchoires de serrage (5) hors de l'ouverture de logement (2) et à déplacer dans une deuxième direction opposée pour déplacer les mâchoires de serrage (5) dans l'ouverture de logement (2) et pour serrer le tronc, caractérisé en ce que la fermeture (9) comporte des tocs d'entraînement (8) et des cliquets d'arrêt (10) qui ne coopèrent avec les mâchoires de serrage (5) que dans des positions prédéterminées, en ce que les mâchoires de serrage (5) comportent une denture (11) pour les cliquets d'arrêt (10) et en ce que des éléments élastiques amenant les mâchoires de serrage (5) à s'appuyer contre le tronc sont associées aux mâchoires de serrage (5).

5. Dispositif selon la revendication 4, caractérisé en ce que les mâchoires de serrage (5) sont agencées sur la plaque de base (1) de manière à pivoter à chaque fois autour d'un axe (6).

6. Dispositif selon la revendication 4, caractérisé en ce que les mâchoires de serrage (5) sont agencées sur la plaque de base (1) de manière à pouvoir se déplacer radialement.

7. Dispositif selon au moins l'une des revendications 4 à 6, caractérisé en ce que les éléments élastiques sont conçus comme des ressorts (7).

8. Dispositif selon au moins l'une des revendications 4 à 7, caractérisé en ce qu'un servomoteur (12 à 15) est associé à la fermeture.

9. Dispositif selon au moins l'une des revendications 4 à 8, caractérisé en ce que la fermeture est formée par un anneau de fermeture (9) tournant.
